# FASCICULE DE BREVET EUROPEEN

(11) **EP 0 051 001 B1**
(45) Date de publication et mention de la délivrance du brevet: **21.11.1984**
(21) Numéro de dépôt: 81401503.8
(22) Date de dépôt: 29.09.1981
(51) Int. Cl.: D06F 39/02

(54) **Boîte à produit lessiviel munie d'un entonnoir téléscopique intégré, et machine à laver le linge comprenant une boîte de ce type**
Waschmittelgefäss mit einem eingebauten teleskopischen Trichter und Waschmaschine mit mindestens einem solchen Waschmittelgefäss
Detergent container with a telescopic funnel, and laundry washing machine with at least one such container

(30) Priorité: 24.10.1980 FR 8022799
(43) Date de publication de la demande: 05.05.1982
(73) Titulaire: ESSWEIN S.A., F-92400 Courbevoie (FR)
(72) Inventeur: Didier, Laurent, F-75360 Paris Cedex 08 (FR); Comairas, Gérard, F-75360 Paris Cedex 08 (FR); Raye, Christian, F-75360 Paris Cedex 08 (FR)
(74) Mandataire: Phan, Chi Quy

## Description

L'invention a pour objet un perfectionnement aux boîtes à produits lessiviels équipant certaines machines à laver le linge et se rapporte plus particulièrement à un moyen d'introduction commode de ces produits lessiviels dans les boîtes qui leur sont réservées.

En effet, le remplissage des boîtes avec les produits lessiviels nécessaires aux différents cycles de lavage (prélavage, lavage, rinçage ...) est souvent malaisé pour plusieurs raisons. La première raison est que, généralement, l'orifice de remplissage de ces boîtes est en retrait par rapport au capot d'habillage de la machine, comme c'est le cas pour les machines à laver le linge à chargement par le dessus par exemple. La deuxième raison est que le paquet ou le flacon à produit a souvent une dimension qui ne permet pas de s'approcher suffisamment de l'orifice de remplissage.

Pour réduire au minimum ces inconvénients, la publication FR-A-1.224.947 décrit un ensemble "doseur-méiangeur distributeur" de produits liquides, montable dans une ouverture et en dessous de la platine de commande d'une machine à laver, et muni d'un dispositif tubulaire cylindrique amovible servant à la fois de doseur, de moyen d'introduction de produit dans cet ensemble et de bouchon pour ce dernier. -Ce dispositif cylindrique n'étant pas solidaire de ta machine, risque de se perdre assez facilement et comporte en outre une ouverture d'entrée ayant une trop faible dimension laquelle gêne un transvasement rapide et correct du produit utilisé.

Une autre publication FR-A-1.437.622 décrit un bouchon pour le remplissage de réservoirs. Ce bouchon comprend un corps tubulaire cylindrique fermé à une extrémité par un capuchon amovible, et monté coulissant dans une embase cylindrique fixable dans une ouverture d'un réservoir. L'ouverture du bouchon, constitué par l'extrémité de ce corps tubulaire cylindrique, a également une trop faible dimension, ce qui présente les mêmes désavantages que ceux du dispositif décrit dans la première publication citée ci-dessus.

La boîte à produit lessiviel suivant l'invention permet de pallier cet inconvénient.

Suivant l'invention, une boîte à produit lessiviel, munie d'un plateau de fermeture et d'un entonnoir télescopique est caractérisée en ce qu'elle comprend dans le plateau un premier manchon cylindrique de guidage, d'axe XX, un second manchon cylindrique, coaxial au premier manchon et de dimensions supérieures à celles de ce premier manchon, ces manchons faisant respectivement saillie de part et d'autre du plateau de fermeture et dans l'entonnoir une partie cylindrique de dimensions telles qu'elle puisse coulisser librement dans ce premier manchon et une partie évasée prolongeant cette partie cylindrique, la partie la plus large de la partie évasée de l'entonnoir ayant des dimensions sensiblement identiques aux dimensions extérieures du second manchon.

L'invention sera mieux comprise et d'autres caractéristiques apparaîtront à l'aide de la description ci-après et des dessins qui l'accompagnent et sur lesquels:
- les figures 1 et 2 représentent un exemple de réalisation d'une boîte à produit lessiviel suivant l'invention, en position fermée et en position de remplissage, respectivement;
- les figures 3 et 4 représentent respectivement un deuxième exemple de réalisation d'une boîte à produit lessiviel suivant l'invention et une coupe transversale suivant AA de cette boîte.

La figure 5 montre un troisième exemple de réalisation d'une boîte à produit lessiviel suivant l'invention.

Dans l'exemple de réalisation montrée en figure 1, la boîte B à produit lessiviel suivant l'invention est destinée à être placée verticalement sur le dessus d'une machine à laver le linge. Cette boîte B à produit lessiviel est munie à sa partie supérieure d'un plateau 1 de fermeture comportant un orifice 18 sur lequel est adapté un premier manchon 2 cylindrique dit manchon de guidage, d'axe XX parallèle aux parois latérales 20 de la boîte B, ce manchon 2 de diamètre intérieur d, ouvert à ses deux extrémités, se présentant en saillie sur l'une des faces du plateau 1 de fermeture. Ce plateau 1 de fermeture comporte de plus un second manchon 3 coaxial au manchon 2, en saillie sur l'autre face du plateau 1 et de diamètre extérieur D supérieur au diamètre d.

A ce plateau 1 de fermeture est associé un entonnoir télescopique intégré 5 présentant une partie cylindrique 6 surmontée d'une partie conique 7 dont le diamètre le plus large est sensiblement égal au diamètre D du manchon 3. Le diamètre extérieur de la partie cylindrique 6 de l'entonnoir 5 est telle que cette partie cylindrique 6 puisse glisser librement dans le manchon 2 destiné à la recevoir.

Dans l'exemple de réalisation montré en figure 1, le manchon 3 a une hauteur au moins égale à la hauteur -cotg a de la partie évasée ou conique 7 de l'entonnoir 5, ce étant le demi-angle d'ouverture du cône. Dans cette figure 1, l'entonnoir 5 est hors service. Le bord supérieur de la partie conique 7 vient en appui sur le manchon 3 qui est muni à cet effet d'un chanfrein 8 intérieur, d'angle α. Un bouchon 9 amovible peut être placé à l'extrémité libre du manchon 3 afin d'obturer l'entonnoir 5 lorsqu'il est hors de service, et donc la boîte B.

Dans l'exemple de réalisation montré en figures 1 et 2, le manchon 2 de guidage est muni intérieurement d'une rainure 10 située dans un plan perpendiculaire à l'axe XX et la partie cylindrique 6 de l'entonnoir 5 est muni, au voisinage de son extrémité opposée à la partie conique 7, d'un cordon 11 en saillie situé dans un plan perpendiculaire à l'axe XX, et destiné à coopérer avec la rainure 10 pour l'immobilisation temporaire de l'entonnoir 5 en position de service, ce qui se produit lorsque ce cordon 11 se trouve en vis-à-vis de la rainure 10 et pénètre dans cette rainure 10.

Pour remplir la boîte B avec le produit lessiviel choisi, le bouchon 9 qui obture la boîte B est ôté, et l'entonnoir 5 est tiré vers l'extérieur jusqu'à ce que le cordon 11 pénètre dans la rainure 10 du manchon 2. L'entonnoir 5 étant alors immobilisé, on peut introduire dans la boîte B, au moyen de cet entonnoir 5, le produit lessiviel choisi.

Dans le plateau 1 de fermeture, entre les manchons 2 et 3, sont pratiqués des trous 4 qui permettent l'écoulement dans la boîte B du produit qui aurait pu tomber le long de la paroi conique de l'entonnoir 5 au cours du remplissage, tout particulièrement lorsque le produit lessiviel introduit dans la boîte B est un liquide (eau de Javel ou adoucissant).

Dans tous les cas, les trous 4 permettent d'apprécier le niveau de remplissage maximum de la boîte B à produit.

Dans un autre exemple de réalisation montré en figure 3, les moyens d'immobilisation de l'entonnoir 5 en position de service sont décrits dans ce qui suit:
le manchon 2 de guidage est muni intérieurement, suivant deux génératrices en vis-à-vis, comme montré en figure 4, de deux rainures 12 et l'entonnoir 5 est muni extérieurement, suivant deux génératrices en vis-à-vis, symétriques par rapport à l'axe XX, de deux cordons 13 en saillie de dimensions telles qu'ils puissent glisser librement dans les rainures 12. Les cordons 13 ont une longueur inférieure à la hauteur de la partie cylindrique 6 de l'entonnoir 5, de sorte que la zone inférieure de l'extrémité libre de cette partie cylindrique 6 de l'entonnoir 5 soit dépourvue de cordons 13.

Au moment de la mise en service, l'entonnoir 5 sera tiré vers le haut jusqu'à ce que les cordons 13 soient sortis ou dégagés des rainures 12. Un léger mouvement de rotation de l'entonnoir 5 permet alors son immobilisation, les cordons 13 venant reposer sur le bord supérieur du manchon 2.

La figure 5 montre un autre exemple de réalisation d'une boîte B à produits suivant l'invention. Dans cet exemple de réalisation, l'entonnoir 50 est formé d'une partie parallélépipèdique 60 de section rectangulaire surmontée d'une partie 70 ayant la forme d'un tronc de pyramide. Le plateau 1 de fermeture est muni sur sa paroi externe d'un manchon 30 portant intérieurement à son extrémité libre, un chanfrein 80 destiné à recevoir la partie la plus évasée de l'entonnoir 50 lorsque cet entonnoir 50 est escamoté. Un manchon 21, adapté sur le plateau 1 de fermeture, et faisant saillie dans la boîte B permet le guidage de l'entonnoir 50 téléscopique.

Ce manchon 21 peut être muni intérieurement d'une rainure située dans un plan perpendiculaire à l'axe YY de ce manchon, et la partie parallélépipèdique 60 de l'entonnoir 50 peut être munie d'un cordon en saillie, non visible, situé dans un plan perpendiculaire à l'axe YY de cet entonnoir. L'entonnoir 50 sera immobilisé en position de service lorsque le cordon aura pénétré dans la rainure du manchon 21, l'entonnoir étant tiré vers le haut, de façon analogue à celle montrée en figure 2.

Dans un exemple de réalisation préférée, la partie cylindrique 6 de l'entonnoir 5 ou la partie parallèlépipédique 60 de l'entonnoir 50 peut présenter un élargissement progressif vers l'extrémité opposée à la partie évasée 7, conique ou 70, tronc pyramidal, cet élargissement qui existe au moins dans la zone d'extrémité, permettant l'immobilisation de l'entonnoir 5 ou 50 dans sa position de service, la partie 6 ou 60 de l'entonnoir se trouvant alors temporairement coincée dans le manchon 2 ou 21 de guidage. Une faible pression de la main sur cet entonnoir 50, permet de l'escamoter (position hors service).

## Revendications

1. Boîte à produit lessiviel munie d'un plateau de fermeture (1), et d'un entonnoir télescopique (5, 50) caractérisée en ce qu'elle comprend dans le plateau (1) un premier manchon (2, 21) cylindrique de guidage, d'axe XX, un second manchon (3, 30) cylindrique, coaxial au manchon (2, 21) et de dimensions supérieures à celles du manchon (2, 21), ces manchons (2, 21) et (3, 30) faisant respectivement saillie de part et d'autre du plateau (1) de fermeture, et dans l'entonnoir (5, 50) une partie cylindrique (6, 60) de dimensions telles qu'elle puisse coulisser librement dans ce manchon (2, 21), et une partie évasée (7, 70) prolongeant cette partie cylindrique (6, 60), la partie la plus large de la partie évasée de l'entonnoir (5, 50) ayant des dimensions sensiblement identiques aux dimensions extérieures du second manchon (3, 30).

2. Boîte à produit lessiviel suivant la revendication 1, caractérisée en ce que les sections droites des parties cylindrique et évasée (6, 7) de l'entonnoir (5) et les sections droites des manchons (2, 3) sont circulaires.

3. Boîte à produit lessiviel suivant la revendication 1, caractérisée en ce que les manchons (21, 30) du plateau (1) et les parties cylindrique (60) et évasée (70) de l'entonnoir (50) ont des sections rectangulaires.

4. Boîte à produit lessiviel suivant l'une des revendications 1 à 3, caractérisée en ce que le plateau de fermeture (1) de la boîte à produit est amovible.

5. Boîte à produit lessiviel suivant l'une des revendications 1 à 4, caractérisée en ce qu'elle comprend un bouchon (9) amovible assurant une obturation de l'extrémité libre du manchon (3, 30) lorsque l'entonnoir (5, 50) est en position hors service.

6. Boîte à produit lessiviel suivant l'une des revendications 1 à 5, caractérisée en ce que le manchon (2, 21) est muni intérieurement d'une rainure (10) située dans un plan perpendiculaire à l'axe XX.

7. Boîte à produit lessiviel suivant l'une des revendications 1 à 6, caractérisée en ce que la partie cylindrique (6, 60) de l'entonnoir (5, 50) est munie au voisinage de son extrémité opposée à la partie évasée (7, 70), d'un cordon (11) en saillie destiné à coopérer avec la rainure (10) du manchon (2, 21) afin d'assurer l'immobilisation de l'entonnoir (5, 50) en position de service.

8. Boîte à produit lessiviel suivant l'une des revendications 1 à 7, caractérisée en ce que le manchon (3, 30) a une hauteur au moins égale à la hauteur de la partie évasée (7, 70) de l'entonnoir (5, 50).

9. Boîte à produit lessiviel suivant l'une des revendications 1 à 8, caractérisée en ce que l'extrémité libre du manchon (3, 30) est munie intérieurement d'un chanfrein (8, 80) dont l'angle d'inclinaison par rapport à l'axe XX, est égal à l'angle d'ouverture a de la partie évasée (7, 70) de l'entonnoir (5, 50).

10. Boîte à produit lessiviel suivant l'une des revendications 1 à 5, caractérisée en ce que le manchone (2, 21) est mun intérieurement de deux rainures (12) situées suivant deux génératrices qui sont symétriques par rapport à l'axe XX.

11. Boîte à produit lessiviel suivant l'une des revendications 1 à 5 et 10, caractérisée en ce que la partie cylindrique (6, 60) de l'entonnoir (5, 50) en retrait de l'extrémité libre de celui-ci est munie extérieurement de deux cordons (13) en saillie, situés suivant deux génératrices symétriques par rapport à l'axe de cette partie cylindrique (6, 60), ces deux cordons (13) pouvant par coulissement dans les rainures (12) du manchon (2, 21), être sortis de celles-ci pour permettre, par un mouvement de rotation de l'entonnoir (5, 50), une immobilisation de cet entonnoir (5, 50) en position haute, le bord inférieur des cordons (13) venant reposer sur le bord supérieur du manchon (2, 21 ).

12. Boîte à produit lessiviel suivant l'une des revendications 1 à 11, caractérisée en ce que le plateau (1) est muni entre les deux manchons (2, 3-21, 30) de trous (4).

13. Boîte à produit lessiviel suivant l'une quelconque des revendications 1 à 12, caractérisée en ce que la partie cylindrique (6, 60) de l'entonnoir (5, 50) présente un élargissement progressif vers son extrémité plongeant dans la boîte (B) de façon que cette partie élargie cylindrique puisse se trouver temporairement coincée dans le manchon (2, 21) de guidage lorsque l'entonnoir (5 ou 50) est en position de service.

14. Machine à laver, caractérisée en ce qu'elle comporte au moins une boîte à produit lessiviel suivant l'une quelconque des revendications 1 à 13.

## Patentansprüche

1. Waschmittelbehälter, der mit einer Verschlußplatte (1) und einem teleskopartig herausziehbaren Trichter (5, 50) versehen ist, dadurch gekennzeichnet, daß er in der Platte (1) eine erste zylindrische Führungsmuffe (2, 21) mit der Achse XX und eine zu dieser Muffe (2, 21) koaxiale zweite zylindrische Muffe (3, 30) von größeren Abmessungen als die Muffe (2, 21) aufweist, wobei diese Muffen (2, 21) und (3, 30) jeweils von der einen und anderen Seite der Verschlußplatte (1) vorstehen, und der Trichter (5, 50) einen zylindrischen Teil (6, 60) von solchen Abmessungen, daß er in dieser Muffe (2, 21) frei gleiten kann, und einen diesen zylindrischen Teil (6, 60) verlängernden erweiterten Teil (7, 70) aufweist, wobei die größten Abmessungen des erweiterten Teils des Trichters (5, 50) im wesentlichen gleich den Aussenabmessungen der zweiten Muffe (3, 30) sind.

2. Waschmittelbehälter nach Anspruch 1, dadurch gekennzeichnet, daß die Querschnitte des zylindrischen Teils und des erweiterten Teils (6, 7) des Trichters (5) und die Querschnitte der Muffen (2, 3) kreisförmig sind.

3. Waschmittelbehälter nach Anspruch 1, dadurch gekennzeichnet, daß die Muffen (21, 30) der Verschlußplatte (1) der zylindrische Teil (60) und der erweiterte Teil (70) des Trichters (50) rechteckige Querschnitte haben.

4. Waschmittelbehälter nach einem der Ansprüche 1 bis 3, dadurch gekennzeichnet, daß die Verschlußplatte (1) des Behälters abnehmbar ist.

5. Waschmittelbehälter nach einem der Ansprüche 1 bis 4, dadurch gekennzeichnet, daß er einen abnehmbaren Deckel oder Stopfen (9) aufweist, der das freie Ende der Muffe (3, 30) verschließt, wenn sich der Trichter (5, 50) in der Ruhestellung befindet.

6. Waschmittelbehälter nach einem der Ansprüche 1 bis 5 dadurch gekennzeichnet, daß die Muffe (2, 21) innen mit einer Nut (10) versehen ist, die in einer zur Achse XX senkrechten Ebene liegt.

7. Waschmittelbehälter nach einem der Ansprüche 1 bis 6, dadurch gekennzeichnet, daß der zylindrische Teil (6, 60) des Trichters (5, 50) in der Nähe seines dem erweiterten Teil (7, 70) entgegengesetzten Endes mit einem vorspringenden Wulst (11) versehen ist, der mit der Nut (10) der Muffe (2, 21) zusammenwirkt, um den Trichter (5, 50) in der Betriebsstellung festzuhalten.

8. Waschmittelbehälter nach einem der Ansprüche 1 bis 7, dadurch gekennzeichnet, daß die Höhe der Muffe (3, 30) mindestens gleich der Höhe des erweiterten Teils (7, 70) des Trichters (5, 50) ist.

9. Waschmittelbehälter nach einem der Ansprüche 1 bis 8, dadurch gekennzeichnet, daß das freie Ende der Muffe (3, 30) innen mit einer Abschrägung (8, 80) versehen ist, deren Neigungswinkel bezüglich der Achse XX gleich dem Öffnungswinkel α des erweiterten Teils (7, 70) des Trichters (5, 50) ist.

10. Waschmittelbehälter nach einem der Ansprüche 1 bis 5, dadurch gekennzeichnet, daß die Muffe (2,21) innen mit zwei Nuten (12) versehen ist, die in Richtung zweier bezüglich der Achse XX symmetrischer Mantellinien liegen.

11. Waschmittelbehälter nach einem der An-, sprüche 1 bis 5 und 10, dadurch gekennzeichnet, daß der gegenüber dem freien Ende des Trichters (5, 50) zurückspringenden zylindrische Teil (6, 60) desselben außen mit zwei vorspringenden Wülsten (13) versehen ist, die längs zweier bezüglich der Achse dieses zylindrischen Teils (6, 60) symmetrischer Mäntellinien verlaufen, in den Nuten (12) der Muffe (2, 21) gleiten und aus diesen herausgezogen werden können, um durch einen Drehung des Trichters (5, 50) eine Feststellung desselben in einer oberen Stellung zu ermöglichen, wobei die Unterkante der Wülste (13) auf der Oberkante der Muffe (2,21) ruht.

12. Waschmittelbehälter nach einem der Ansprüche 1 bis 11, dadurch gekennzeichnet, daß die Platte (1) zwischen den zwei Muffen (2, 3-21, 30) mit Löchern (4) versehen ist.

13. Waschmittelbehälter nach einem der Ansprüche 1 bis 12, dadurch gekennzeichnet, daß der zylindrische Teil (6, 60) des Trichters, (5, 50) in Richtung auf sein in den Behälter (B) eintauchendes Ende eine allmähliche Erweiterung aufweist, so daß dieser erweiterte zylindrische Teil vorübergehend in der Führungsmuffe (2, 21) eingeklemmt werden kann, wenn sich der Trichter (5, oder 50) in der Betriebstellung befindet.

14. Waschmaschine, dadurch gekennzeichnet, daß sie mindestens einen Waschmittelbehälter nach einem der Ansprüche 1 bis 13 aufweist.

## Claims

1. Detergent receptacle provided with a closure plate (1) and a telescopically extensible funnel (5, 50), characterized in that it comprises in said closure plate (1) a first cylindrical guide sleeve (2, 21) having an axis XX and a second cylindrical sleeve (3, 30) coaxial thereto and of larger dimensions than the sleeve (2,21), said sleeves (2, 21 and 3, 30) each projecting respectively from the one and from the other side of the closure plate (1), and that the funnel (5, 50) includes a cylindrical portion (6, 60) dimensioned so as to be freely slidable in said sleeve (2, 21) and a flared portion (7, 70) forming an extension of said cylindrical portion (6, 60), wherein the largest dimensions of the flared portion of the funnel (5, 50) are substantially equal to the outer dimensions of the second sleeve (3, 30).

2. Detergent receptacle as claimed in claim 1, characterized in that the cross-sections of the cylindrical portion and of the flared portion (6, 7) of the funnel (5) and the cross-sections of the sleeves (2, 3) are circular.

3. Detergent receptacle as claimed in claim 1, characterized in that the sleeves (21, 30) of the closure plate (1), the cylindrical portion (60) and the flared portion (70) of the funnel (50) have rectangular cross-sections.

4. Detergent receptacle as claimed in any of the claims 1 to 3, characterized in that the closure plate (1) of the receptacle is removable.

5. Detergent receptacle as claimed in any of the claims 1 to 4, characterized in that it comprises a removable lid or plug (9) which closes off the free end of the sleeve (3, 30) in the inoperative position of the funnel (5, 50).

6. Detergent receptacle as claimed in any of the claims 1 to 5, characterized in that the sleeve (2, 21) is internally provided with a groove (10) extending in a plane perpendicular to the axis XX.

7. Detergent receptacle as claimed in any of the claims 1 to 6, characterized in that the cylindrical portion (6, 60) of the funnel (5, 50) is formed with a protruding bead (11) near its end opposite the flared portion (7, 70), said bead cooperating with the groove (10) of the sleeve (2, 21) to retain the funnel (5, 50) in the operative position.

8. Detergent receptacle as claimed in any of the claims 1 to 7, characterized in that the height of the sleeve (3, 30) is at least equal to the height of the flared portion (7, 70) of the funnel (5, 50).

9. Detergent receptacle as claimed in any of the claims 1 to 8, characterized in that the free end of the sleeve (3, 30) is internally provided with a bevel (8, 80) the angle of inclination of which relative to the axis XX corresponds to the flare angle a of the flared portion (7, 70) of the funnel (5, 50).

10. Detergent receptacle as claimed in any of the claims 1 to 5, characterized in that the sleeve (2, 21) is internally formed with two grooves (12) extending in the direction of two generating lines that are symmetrical relative to the axis XX.

11. Detergent receptacle as claimed in any of the claims 1 to 5 and 10, characterized in that the cylindrical portion (6, 60) of the funnel, which is recessed relative to the free end of the funnel (5, 50), is provided on the outside thereof with two protruding beads (13) which extend along two generating lines that are symmetrical relative to the axis of said cylindrical portion (6, 60) and which slide within the grooves (12) of the sleeve (2, 21) and may be drawn out of the same so as to enable the funnel (5, 50) by rotating the same to be fixed in an upper position, wherein the lower edge of the beads (13) rests on the upper edge of the sleeve (2, 21 ).

12. Detergent receptacle as claimed in any of the claims 1 to 11, characterized in that the closure plate (1) is provided with apertures (4) inbetween the two sleeves (2, 3-21, 30).

13. Detergent receptacle as claimed in any of the claims 1 to 12, characterized in that the cylindrical portion (6, 60) of the funnel (5, 50) progressively widens in the direction of its end immersed in the receptacle (B) such that said widening cylindrical portion may temporarily be fixed in the guide sleeve (2,21) when the funnel (5 or 50) is in the operative position.

14. Washing machine, characterized in that it comprises at least one detergent receptacle as claimed in any of the claims 1 to 13.
